# EUROPÄISCHE PATENTSCHRIFT

(11) **EP 2 440 371 B1**
(45) Veröffentlichungstag und Bekanntmachung des Hinweises auf die Patenterteilung: **03.04.2013**
(21) Anmeldenummer: 10723024.5
(22) Anmeldetag: 19.05.2010
(51) Int. Cl.: B24D 13/16, B24B 37/04, B24D 11/04, B24D 7/14

(54) **SCHLEIF- UND/ODER POLIERWERKZEUG UND HERSTELLUNGSVERFAHREN**
GRINDING AND/OR POLISHING TOOL, AND PRODUCTION METHOD
OUTIL DE MEULAGE ET/OU DE POLISSAGE ET PROCÉDÉ DE RÉALISATION

(30) Priorität: 11.06.2009 DE 102009025116
(43) Veröffentlichungstag der Anmeldung: 18.04.2012
(73) Patentinhaber: Dronco AG, 95632 Wunsiedel (DE)
(72) Erfinder: RUSS, Harald, 95615 Marktredwitz (DE)
(74) Vertreter: Schröer, Gernot H.
(86) Internationale Anmeldenummer: PCT/EP2010/056849
(87) Internationale Veröffentlichungsnummer: WO 2010/142520

(56) Entgegenhaltungen:
- EP-A1- 1 266 724
- CH-A5- 685 930
- DE-A1- 2 750 023
- US-A- 5 503 592

## Beschreibung

Die Erfindung betrifft ein Schleif- und/oder Polierwerkzeug gemäß dem Oberbegriff des Patentanspruchs 1. Ein solches Schleif- und/oder Polierwerkzeug ist aus CH 685 930 A5 bekannt.

Schleif- und/oder Polierwerkzeuge sind aus dem Stand der Technik bekannt und werden für verschiedene Bearbeitungen genutzt.

WO 2007/032517 offenbart eine Poliervorrichtung mit einer abnehmbaren Polierplatte. Die Oberfläche der Polierplatte weist zwei Bereiche mit unterschiedlichen Rauheiten auf. Die Bereiche sind in einer Variante konzentrisch angeordnet.

US 6,309,282 offenbart einen Polierbelag mit zwei Bearbeitungsbereichen. Ein erster Bearbeitungsbereich unterscheidet sich von einem zweiten Bearbeitungsbereich in seinen abrasiven Eigenschaften. Zumindest einer der beiden Bereiche weist eine Vielzahl von abrasiven Elementen auf.

DE 601 i0 225 T2 weist einen ebenen scheibenförmigen Trägerstruktur auf, auf dem konzentrisch eine Anzahl ringförmiger Schleif- bzw. Polierflächen angeordnet sind. Die einzelnen Schleif- bzw. Polierflächen können dabei unterschiedliche abrasive Eigenschaften aufweisen, d. h. sie sind mit unterschiedlichem Schleif- bzw. Polierkorn versehen.

Problematisch bei diesen Scheiben ist, der gezielte Einsatz der verschiedenen Schleif- bzw. Polierflächen in einem Handwerkzeug. Die Bearbeitung einer Oberfläche mit einem solchen Werkzeug erfordert viel Aufmerksamkeit und Überwachung der Einstellungen. Durch Abnutzung einzelner Bereiche muss die komplette Scheibe ausgewechselt werden.

US 5,752,876 zeigt eine Fächerschleifscheibe mit einem sich drehenden Oberflächenbearbeitungswerkzeug. Die einzelnen Fächerelemente haben je eine abrasive Oberfläche und überlappen sich mit den angrenzenden Fächerelementen. Jedes Fächerelement weist auf der Bearbeitungsfläche abrasive Partikel in Kunstharzbindemittel auf.

Weitere Lamellen-Schleifscheiben mit jeweils einem Lamellen-Ringbereich auf einem Trägerkörper sind aus EP 1 266 724 A1 und DE 27 50 023 A1 bekannt.

Die US 5,503,592 offenbart einen scheibenförmigen Schleifstein mit zwei ebenen Schleifflächen auf jeweils einem Trägerkörper, wobei die Trägerkörper mittels einer Schraube miteinander verbunden sind.

Die CH 685 930 A5 offenbart einen Fasenschleifkopf mit einem inneren ebenen Schleifbelag auf einer Trägerplatte und einem äußeren konzentrischen Schleifbelag, der aus einem äußeren Schleifbelag und einem inneren ebenen Schleifbelag zusammengesetzt ist, die zueinander geneigt sind und der auf einem Trägerring angeordnet ist. Die beiden Trägerkörper sind nicht formschlüssig verbunden und mittels einer Schraube axial verspannt.

Der Erfindung liegt nun die Aufgabe zugrunde, ein neues Schleif- und/oder Polierwerkzeug anzugeben.

Die Aufgabe wird gemäß der Erfindung durch ein Schleif- und/oder Polierwerkzeug mit den Merkmalen des Patentanspruchs 1 gelöst.

Die Erfindung beruht auf der Überlegung, unterschiedliche Schleif- oder Polierbereiche an wenigstens zwei unterschiedlichen separaten Trägerkörpern auszubilden, die zu einer Trägerstruktur zusammensetzbar oder zusammengesetzt sind und sich zu der Trägerstruktur ergänzen, indem die Schleif-oder Polierbereiche in verschiedenen Radialbereichen oder Ringbereichen angeordnet sind. Dies hat den Vorteil, dass verschiedene Schleif- oder Polierbereiche oder -materialien einfach in verschiedenen Kombinationen oder in einem modularen System für unterschiedliche Funktionalitäten kombiniert werden können und, insbesondere bei unterschiedlichem Verschleiß, getrennt ausgetauscht werden können. Außerdem kann für jeden Trägerkörper ein Herstellungsverfahren oder eine Produktionsanlage für ein Werkzeug mit einem Trägerkörper mit nur einem Schleif- oder Polierbereich verwendet werden, welches bzw. welche einfacher ist als ein spezielles Verfahren zum Herstellen eines Trägerkörpers mit zwei Schleif- oder Polierbereichen. Dies ist bei einzeln aufzubringenden, insbesondere aufzuklebenden, Schleif- oder Polierkörpern vonLamellenschleif- oder polierscheiben von Vorteil.

Die wenigstens zwei Trägerkörper sind ineinander greifend angeordnet oder montierbar und/oder zumindest in einer Richtung, insbesondere in radialer Richtung, formschlüssig oder zumindest im Spiel begrenzt oder leicht beabstandet miteinander verbindbar oder verbunden. So wird auf einfache Weise sichergestellt, dass die Position der beiden Trägerkörper nicht verrutscht, und die Zuverlässigkeit des gesamten Werkzeuges wird erhöht sowie die Montage des Werkzeugs vereinfacht.

Ferner sind wenigstens zwei Trägerkörper miteinander lösbar verbunden, insbesondere durch Befestigen oder Ver- oder Einspannen an einer Drehwelle eines Antriebs oder einer Werkzeugsmaschine, insbesondere einer handgehaltenen Werkzeugmaschine wie einer Winkelschleifmaschine. Diese Verbindung lässt sich sowohl schnell und einfach herstellen, als auch schnell und einfach lösen. Außerdem weisen die mindestens zwei Trägerkörper je eine Öffnung konzentrisch zur Drehachse auf, wobei die aus den Trägerkörpern zusammengesetzte Trägerstruktur durch Ein- oder Durchführen einer Drehwelle in bzw. durch diese Öffnungen an der Werkzeugmaschine befestigt oder befestigbar ist.

Die wenigstens zwei Trägerkörper weisen in radialer Richtung zur Drehachse zueinander unterschiedliche radiale Abmessungen oder Durchmesser auf. Ferner ist wenigstens ein radial äußerer Radialbereich auf einem radial größeren Trägerkörper angebracht und wenigstens ein radial innerer Radialbereich auf einem radial kleineren Trägerkörper.

Gemäß der Erfindung weist der wenigstens eine Schleif- oder Polierbereich in dem wenigstens einen ersten Radialbereich eine andere Neigung zur Drehachse auf als der wenigstens eine Schleif- oder Polierbereich in dem wenigstens einen zweiten Radialbereich. Dies kann sowohl erfolgen dadurch dass ein erster Trägerkörper eine andere Neigung zu Drehachse als ein zweiter Trägerkörper aufweist, als auch dadurch dass ein Trägerkörper unterschiedliche Neigungen zur Drehachse für verschiedene an ihm vorgesehenen Schleif- oder Polierflächen aufweist

Dadurch kann auch bei handgehaltenen oder betätigten Schleif- und/oder Poliermaschinen, beispielsweise bekannten Winkelschleifmaschinen, das aufgespannte oder rotierte Schleif- und/oder Polierwerkzeug gemäß der Erfindung durch Anstellen des Werkzeugs relativ zum bearbeiteten Werkstück gemäß den vorgegebenen unterschiedlichen Neigungen oder Neigungswinkeln in den verschiedenen Radialbereichen die Oberfläche des Werkstücks mit den Abrasivmaterialien oder abrasiven Eigenschaften in den Radialbereichen zuverlässig geschliffen und/oder poliert werden, so dass ein anderer Radialbereich oberflächenwirksam nicht oder nur in geringem Maße zum Eingriff kommt. Insbesondere soll ein grober bearbeitender Werkzeugbereich nicht wieder in einen fein bearbeiteten Werkstückbereich eingreifen.

In wenigstens einem Radialbereich sind gemäß der Erfindung mehrere in Umfangsrichtung um die Drehachse hintereinander angeordnete Schleif- oder Polierbereiche, insbesondere einzelne Schleif- oder Polierelemente angeordnet, wobei die Schleif- oder Polierelemente sich überlappend angeordnet sind und/oder als Lamellen und rechteckig oder trapezförmig ausgebildet sind. Die Anzahl der Lamellen oder verschiedenen Schleif- oder Polierbereiche kann unterschiedlich sein, insbesondere in einem radial weiter innen liegenden Radialbereich kleiner sein als in einem radial weiter außen liegenden Radialbereich.

Ausgestaltungen und Weiterbildungen des Schleif- und/oder Polierwerkzeugs ergeben sich aus den vom Anspruch 1 abhängigen Ansprüchen.

Außerdem liegt bevorzugt ein Radialbereich mindestens eines Trägerkörpers in einem radial äußeren Randbereich des Trägerkörpers.

Insbesondere liegen wenigstens zwei Trägerkörper der Trägerstruktur im montierten oder verbundenen Zustand aneinander an, insbesondere in radialer Richtung, und/oder sind formschlüssig aneinander gelagert. Beispielsweise kann ein kleinerer Trägerkörper innerhalb des nächsten radial äußeren Radialbereichs auch an dem zugehörigen größeren Trägerkörper mit seinen Außen- oder Seitenkanten anliegen.

Zusätzlich zu einer formschlüssigen Verbindung oder Lagerung der Trägerkörper aneinander ist auch eine kraftschlüssige Verbindung zumindest in einer Richtung möglich, insbesondere in axialer Richtung parallel zur Drehachse.

In einer bevorzugten Variante weist jeder Trägerkörper genau einen Radialbereich mit einem dort angebrachten Schleif- oder Polierbereich auf. Dies hat den Vorteil, dass die Zusammenstellung der Trägerstruktur anhand einfacher Module, hier der Trägerkörper, erfolgt. Jeder Trägerkörper hat somit eine spezifische Schleif- oder Polierfläche, die in ihrer Größe und/oder Neigung und/oder ihren abrasiven Eigenschaften variiert.

Der Nutzer kann nun die Breite der Schleif- oder Polierfläche bestimmen, indem er mehrere Trägerkörper mit Schleif- oder Polierflächen, welche gleiche abrasive Eigenschaften aufweisen, zu einem Trägerstruktur zusammenfügt.

Vorzugsweise ist vorgesehen, ein Schleif- oder Polierwerkzeug mit Bereichen unterschiedlichen abrasiven Eigenschaften durch Zusammenfügen von Trägerkörpern, welche Schleif- oder Polierflächen mit unterschiedlichen abrasiven Eigenschaften aufweisen, bereitzustellen.

Die Neigung oder ein Neigungswinkel oder Anstellwinkel, der zur Drehachse hin betrachtet oder gemessen wird, wenigstens eines radial weiter innen liegenden Schleif- oder Polierbereichs ist vorzugsweise größer als eines radial weiter außen liegenden Schleif- oder Polierbereichs, kann aber auch umgekehrt kleiner sein.

Eine Differenz zwischen dem Neigungswinkel wenigstens eines radial weiter innen liegenden Schleif- oder Polierbereichs und dem Neigungswinkel eines radial weiter außen liegenden Schleif- oder Polierbereichs beträgt insbesondere von 5° bis 75°, vorzugsweise von 8° bis 35°, wodurch ein für den Benutzer ergonomischer und ausreichender Unterschied im Anstellen des Werkzeugs gegenüber dem Werkstück gewährleistet ist.

Bevorzugt verlaufen die Schleif- oder Polierbereiche oder eine Hüllkurve der einander überlappenden Schleif- oder Polierelemente in einem Radialschnitt oder in radialer Richtung wenigstens teilweise im Wesentlichen linear oder weisen einen in radialer Richtung im wesentlichen linear verlaufenden Bereich auf. Die Neigung oder der Neigungswinkel wird dann im Allgemeinen jeweils im Wesentlichen linear verlaufenden Bereich bestimmt oder gemessen.

Es kann nun in einer Ausführungsform ein radial weiter innen liegender Schleif- oder Polierbereich eine geringere Abrasivität oder ein feineres Abrasivmaterial aufweisen als ein radial weiter außen liegender Schleif- oder Polierbereich oder auch umgekehrt. Die Bereiche werden dabei so ausgelegt und angeordnet, dass ein feinerer Schleif- oder Polierbereich zwar ggf. gleichzeitig z. B. am Rand oder nach Abnutzung mit einem gröberen Schleifbereich an der Werkstückoberfläche eingreifen kann, jedoch nicht umgekehrt.

Die Schleif- oder Polierbereiche oder Schleif- oder Polierelemente radial benachbarter Radialbereiche können nun unmittelbar aneinander angrenzen oder auch in einem vorbestimmten Abstand voneinander angeordnet sein.

Ein radial weiter innen liegender Radialbereich kann sich insbesondere in radiale Richtung weiter erstrecken als ein radial weiter außen liegender Radialbereich. Gemäß dieser Ausführungsform ist also vorgesehen, dass ein radial äußerer Schleif- bzw. Polierbereich - radial gesehen - schmaler ist als ein radial weiter innen angeordneter Bereich.

Es kann nun in einer Ausführungsform die Form der Trägerstruktur im Radialschnitt so gewählt sein, dass sich die gewünschte Hüllkurve der Schleif- oder Polierelemente ergibt, wobei die Schleif- oder Polierelemente über ihre Erstreckung eine konstante Dicke aufweisen, oder der Trägerstruktur in wenigstens einem der Radialbereiche dieselbe Neigung zur Drehachse aufweisen wie der wenigstens eine Schleif- oder Polierbereich in diesem Radialbereich. Durch eine Überlappung der Elemente oder Lamellen kann die Anordnung in der Mitte auch dicker sein als weiter außen, die Hüllkurve also dort ansteigen. Generell kann durch die Länge und Zahl der Elemente oder Lamellen auch die Bauhöhe verändert werden.

In einer weiteren Variante können bei einer vorgegebenen, insbesondere flachen, Form der Trägerstruktur die Schleif- oder Polierelemente im Radialschnitt so geformt sein, dass sich die gewünschte Hüllkurve der Schleif- oder Polierelemente ergibt, oder zwischen einer dem Trägerstruktur zugewandten Fläche und einer Schleif- oder Polierfläche der Schleif- oder Polierelemente eine Neigung vorgesehen sein, aus der sich die in dem zugehörigen Radialbereich vorgesehene Neigung des wenigstens einen Schleif- oder Polierbereichs zur Drehachse ergibt und die insbesondere bei einer flachen, senkrecht zur Drehachse gerichteten Trägerstruktur gleich der Neigung des wenigstens einen Schlelf- oder Polierbereichs zur Drehachse ist.

Besonders bevorzugt sind genau zwei Schleif- oder Polierbereiche vorgesehen. Die Erfindung stellt also bevorzugt auf eine Schleif- oder Polierscheibe mit zwei konzentrischen Anordnungen von Lamellen (d. h. Schleif- oder Polierelementen bzw. Schleif- oder Poliersegmente) ab, die bevorzugt wie Schmirgelpapier ausgebildet sind und auf einen scheibenförmigen Trägerstruktur Insbesondere aufgeklebt sind. Im äußeren Ring sind bevorzugt gröbere Schleiflamellen vorgesehen, im inneren Ring feinere Schleiflamellen. Die Lamellen des inneren Rings sind bevorzugt unter einem kleineren Einstellwinkel angeordnet als die Lamellen im äußeren Ring.

Somit kann mit einer einzigen Schleifscheibe durch stärkeres Anstellen der Schleif- bzw. Polierscheibe relativ zum zu bearbeitenden Werkstück mit den Schleiflamellen des äußeren Rings eine Grobbearbeitung der Oberfläche vorgenommen werden; mit den Lamellen des inneren Rings kann durch flacheres Anstellen der Scheibe eine Feinbearbeitung erfolgen. Insbesondere kann die Grobbearbeitung mit einem größeren Schleifkorn erfolgen, während dann die Feinbearbeitung als Nachpoliervorgang erfolgen kann, wozu die Lamellen mit entsprechend feinkörnigem Abrasivmaterial versehen sind. Es können dabei grundsätzlich beliebige Abrasivmaterialien in den mindestens zwei Schleif- bzw. Polierbereichen eingesetzt werden.

Die Erfindung wird im Folgenden anhand von Ausführungsbeispielen weiter erläutert. Dabei wird auch auf die Zeichnungen Bezug genommen, in deren
- FIG 1: ein Schleif- und/oder Polierwerkzeug mit zwei Trägerkörpern in einer Explosionsdarstellung,
- FIG 2: der größere Trägerkörper des Schleif- und/oder Polierwerkzeugs gemäß FIG 1 in einer Draufsicht auf de Vorderseite,
- FIG 3: der größere Trägerkörper gemäß FIG 2 in einer Draufsicht auf seine Rückseite,
- FIG 4: der kleinere Trägerkörper des Schleif- und/oder Polierwerkzeugs gemäß FIG 1 in einer Draufsicht auf seine Vorderseite,
- FIG 5: der kleinere Trägerkörper gemäß FIG 4 in einer Draufsicht auf seine Rückseite,
- FIG 6: das Schleif- und/oder Polierwerkzeug gemäß FIG 1 im zusammengesetzten Zustand in einer zentralen Schnittdarstellung,
- FIG 7: eine weitere Ausführungsform zweier Trägerkörper (ohne Schleifelemente) eines Schleif- und/oder Polierwerkzeuges im zusammengesetzten Zustand in einer zentralen Schnittdarstellung,
- FIG 8: eine Detailansicht aus dem Werkzeug gemäß FIG 7 in einem Schnitt und
- FIG 9: das Werkzeug gemäß FIG 7 und 8 mit Schleif- und/oder Polierbereichen im an einem Winkelschleifer aufgespannten Zustand in einer Schnittdarstellung
jeweils schematisch dargestellt sind. Einander entsprechende Teile und Größen sind in den FIG 1 bis 9 mit denselben Bezugszeichen versehen.

Die anhand der FIG 1 bis 9 veranschaulichten verschiedenen Ausführungsbeispiele eines Schleif- und/oder Polierwerkzeuges umfassen, wie besonders in FIG 1 und FIG 6 bis 8 zu erkennen, eine zweiteilige Trägerstruktur 2 mit zwei Trägerkörpern 21 und 22, die ineinander gefügt werden können und insbesondere radial im Wesentlichen formschlüssig oder zentriert oder zumindest mit radialer Spielbegrenzung ineinander gesetzt werden können. Eine Drehachse des Schleif- und/oder Polierwerkzeugs 1 ist mit 5 bezeichnet und verläuft (im montierten Zustand) durch eine zentrale Öffnung 11 des ersten Trägerkörpers 21 und eine zentrale Öffnung 12 des zweiten Trägerkörpers 22.

Durch die Öffnungen 11 und 12 wird im Allgemeinen eine Drehwelle einer Werkzeugmaschine, insbesondere einer mit der Hand zu haltenden elektrischen oder pneumatischen Handschleifmaschine, beispielsweise einem Winkelschleifer, mit einem elektrischen Antriebsmotor oder pneumatischen Antrieb, gesteckt und die beiden Trägerkörper 21 und 22 werden an dieser Drehwelle befestigt, insbesondere verspannt mit - nur in FIG 9 dargestellten - Spannmitteln, beispielsweise Spannflanschen. Dabei werden die beiden Trägerkörper 21 und 22 axial zur Drehachse 5 so stark gegeneinander verspannt, dass sie aufgrund der Haftreibungskräfte nicht gegeneinander verdreht werden können. Axial zur Drehachse 5 sind die beiden Trägerkörper 21 und 22 also kraftschlüssig verbunden. Alternativ ist auch axial eine formschlüssige, beispielsweise rastende, Verbindung denkbar.

Jeder der Trägerkörper 21 und 22 trägt eine ringförmige Anordnung von Schleif- und/oder Polierelementen.

Der erste, kleinere Trägerkörper 21 trägt in einem Ring- oder Radialbereich 3 auf einem ebenen und schräg nach außen unter dem Winkel α (FIG 6) abfallenden Trägerbereich 33 eine Vielzahl von sich überlappenden Schleif- oder Polierelementen 8.

Der zweite, größere Trägerkörper 22 hat in seinem Außenbereich einen Ring- oder Radialbereich 4, in dem im dargestellten Ausführungsbeispiel eine Vielzahl von Schleif- oder Polierelementen 9 einander überlappend angeordnet sind. Die Schleif- oder Polierelemente 9 sind auf einem nach außen abfallenden ebenen Trägerbereich 44 des Trägerkörpers 22 befestigt. In FIG 1 und FIG 2 ist ein Teil dieses Trägerbereichs 44 innen noch sichtbar. Die Neigung des Trägerbereichs 44 unter dem Winkel β zur Drehachse 5 ist in FIG 6 dargestellt.

Die Schleif- oder Polierelemente 8 und 9 sind auf ihren jeweiligen Trägerbereichen 33 und 44 insbesondere aufgeklebt mit einem geeigneten Klebematerial.

Radial nach innen zur Drehachse 5 hin sind die Trägerkörper 21 und 22 in ihrer Form so angepasst, dass sie formschlüssig ineinandergesetzt werden können. Im Ausführungsbeispiel der FIG 1 bis 6 schließt sich an den Trägerbereich 44 nach innen über eine Stufe, die mit einer parallel zur Drehachse 5 gerichteten zylindrischen Wand 47 gebildet ist, ein flacher oder leicht konischer Bereich 43 an, der ebenfalls nach außen abfällt, jedoch eine geringere Steigung oder einen größeren Neigungswinkel zur Drehachse 5 aufweist als der äußere Trägerbereich 44. An den konischen Bereich 43 nach innen anschließend erstreckt sich ein entgegensetzt, also nach innen, geneigter konischer Bereich 42, der in einen flachen, senkrecht zur Drehachse 5 verlaufenden zentralen Ringbereich 41, der die Öffnung 12 umläuft, übergeht.

Wie im Vergleich aus der Vorderansicht gemäß FIG 2 und der Rückansicht gemäß FIG 3 zu erkennen ist, bildet sich im dargestellten Ausführungsbeispiel beim zweiten Trägerkörper 22 der zentrale Ringbereich 41, der anschließende konische Bereich 42 und der konische Bereich 43 sowohl an der Vorderseite als auch an der Rückseite ab, so dass hier der Trägerkörper 22 eine weitgehend konstante Dicke aufweist und somit beispielsweise durch Umformen eines Bleches hergestellt werden kann. Auch im dem Trägerbereich 44 gegenüberliegenden rückseitigen Bereich des Trägerkörpers 22 ist zunächst ein konischer Bereich 45 vorgesehen, der in einen praktisch flachen ringförmigen Randbereich 46 übergeht. Der rückseitige Bereich 45 kann dabei die gleiche Steigung aufweisen wie der vorderseitige konische Trägerbereich 44.

Der kleinere, erste Trägerkörper 21 weist dagegen, wie in FIG 1 und FIG 4 bis 6 zu erkennen, einen sich an den Trägerbereich 33 nach innen anschließenden konischen Bereich 32 auf, der nach innen in einen zentralen flachen Ringbereich 31 übergeht, der die zentrale Öffnung 11 und damit die Drehachse 5 umläuft. Wie in FIG 5 zu erkennen, bildet sich diese Abfolge von Bereichen an der Vorderseite des ersten Trägerkörpers 21 auch an dessen Rückseite ab, mit dem einzigen Unterschied, dass der Trägerbereich 33 am äußeren Rand wieder ähnlich wie beim anderen Trägerkörper 22 in einen flachen Ringbereich 34 ausläuft, in dem im Allgemeinen der Trägerkörper 22 auf dem Trägerkörper 21 aufliegt.

Die Rückseite des zentralen Ringbereichs 31 und des konischen Bereichs 32 sowie die Rückseite des Trägerbereichs 33 des kleineren Trägerkörpers 21 sind nun in ihrer Form, insbesondere in den radialen Abmessungen und in den Neigungen zur Drehachse 5, gleich zu den an der Vorderseite des größeren Trägerkörpers 22 vorgesehenen korrespondierenden Bereichen, nämlich dem inneren Ringbereich 41, dem konischen Bereich 42 und dem konischen Bereich 43. Der konische Bereich 43 des größeren Trägerkörpers 22 ist in Anpassung an den Trägerbereich 33 des kleineren Trägerkörpers 21 ebenfalls unter dessen Neigungswinkel α zur Drehachse 5 geneigt. Es kommen dann die inneren Ringbereiche 31 und 41 und die konischen Bereiche 43 und 33 und die steileren konischen Bereiche 32 und 42 gegeneinander oder aufeinander zu liegen, wodurch auch eine radiale Begrenzung gebildet wird, so dass der innere Trägerkörper 21 im äußeren Trägerkörper 22 radial formschlüssig gehalten ist. Eine zusätzliche radiale Begrenzung bildet eine zylindrische Wand 47 des größeren Trägerkörpers 22, an der die zylindrische Außenseite des äußeren Ringbereichs 34 des kleineren Trägerkörpers 21 anschlägt oder zu liegen kommt. Im eingesetzten Zustand ist somit der kleinere Trägerkörper 21 im größeren Trägerkörper 22, wie insbesondere in FIG 6 zu erkennen, radial fixiert oder formschlüssig gehalten, jedoch noch gegeneinander um die Drehachse 5 verdrehbar.

Der durch die Drehachse 5 verlaufende Durchmesser des kleineren Trägerkörpers 21 ist in FIG 5 mit d bezeichnet und der Durchmesser des größeren Trägerkörpers 22 in FIG 2 und 3 mit D. Der innere Durchmesser des Freiraumes zwischen den Schleif- oder Polierelementen 9 ist in FIG 2 mit d" bezeichnet und der Außendurchmesser der Schleif- oder Pollerelemente 8 in FIG 4 mit d', wobei d" größer ist als d und d' größer, gleich oder auch kleiner als d sein kann.

FIG 6 und 7 bis 9 zeigen jeweils einen Schnitt durch die aus den Trägerkörpern 21, 22 zusammengesetzten Trägerstruktur 2. Der in radialer Richtung R gemessene und im Radialschnitt eingezeichnete Neigungswinkel oder Anstellwinkel zur Drehachse 5 ist bei dem radial und den dort befindlichen Schleif- oder Polierelementen 9 im äußeren Radialbereich 4 mit bezeichnet und bei dem radial inneren Schleif- oder Polierbereich 6 und den dort befindlichen Schleif- oder Polierelementen 8 im inneren Radialbereich 3 mit α bezeichnet. Der Neigungswinkel β des äußeren Schleif- oder Polierbereichs 7 im äußeren Radialbereich 4 zur Drehachse 5 ist kleiner eingestellt als der Neigungswinkel α des inneren Schleif- oder Polierbereichs 6 im inneren Radialbereich 3 des Werkzeugs 1. Es kann aber auch umgekehrt sein.

Somit ist in den dargestellten Ausführungsformen der äußere Schleif- oder Polierbereich 7 steiler angestellt als der innere Schleif- oder Polierbereich 6. Dadurch kann durch entsprechendes Anstellen des Werkzeugs 1 mit der das Werkzeug 1 antreibenden Handmaschine wie einer Winkelschleifmaschine unter verschiedenen Anstellwinkeln relativ zur Werkstückoberfläche entweder der äußere Schleif- oder Polierbereich 7 oder der innere Schleif- oder Polierbereich 6 zum Einsatz oder zur Wirkung kommen. Dies hat den Vorteil, dass das Material des Werkstücks einfach mit einem Handgerät und einem Werkzeug 1 mit unterschiedlichen Abrasivmaterialien behandelt werden kann, insbesondere unterschiedlich geschliffen oder geschliffen und poliert oder unterschiedlich poliert werden kann. Mit anderen Worten, das Werkzeug 1 kann durch entsprechende Anstellung während der Bearbeitung wahlweise so betrieben werden, dass unabhängig voneinander entweder der radial äußere oder dass der radial innere Bereich in Eingriff gebracht werden kann.

Die inneren Schleif- oder Polierelemente 8 und die äußeren Schleif- oder Polierelemente 9 können in allen Ausführungsformen in radialer Richtung R ummittelbar aneinander stoßen oder auch voneinander um einen radialen Abstand von typischerweise 1 mm bis 10 mm beabstandet sein.

Wenn die Trägerstruktur 2 bereits die radialen Neigungen der Schleif- oder Polierbereiche 6 und 7 in den Radialbereichen 3 und 4 vorgibt oder aufweist, können die Schleif- oder Polierelemente 8 und 9 mit jeweils konstanter Dicke ausgebildet sein, so dass deren Schleif- bzw.-. Polieroberflächen parallel zu den Trägerbereichen 33 und 44 der Trägerstruktur 2 und damit unter den gleichen Neigungswinkeln α bzw. β verlaufen. Die Hüllkurve der Schleif- oder Polierelemente 8 und 9 entspricht somit dem radial linearen Verlauf der Trägerbereiche 33 und 44 der Trägerstruktur 2. Dies ermöglicht die Verwendung von Standardmaterial konstanter Dicke für die Schleif- oder Polierelemente 8 und 9.

Es kann aber auch die Neigung der Schleif- oder Polierbereiche 6 und 7 an den Oberflächen der Schleif- oder Polierelemente 8 und 9 zusätzlich oder sogar vollständig durch die Form der Schleif- oder Polierelemente 8 und 9 bei vorgegebener Form der Trägerflächen der Trägerstruktur 2 bewirkt oder eingestellt werden, beispielsweise durch einen trapezförmigen Radialschnitt der Schleif- oder Polierelementen 8 und 9.

Dargestellt sind in FIG 6 beispielhaft Neigungswinkel α = 76° und β = 60°, so dass die Differenz der Neigungswinkel α-β=16° ist.

In dem Ausführungsbeispiel der FIG 7 bis 9 sind die beiden Trägerkörper 21 und 22 leicht abgewandelt und etwas andere Neigungswinkel α und β verwirklicht. Dargestellt ist in FIG 7 und 9 beispielhaft ein Neigungswinkel α = 84° und β = 65°, so dass die Differenz der Neigungswinkel α-β=19° ist.

Im Allgemeinen liegt die Differenz α - β der Neigungswinkel α und β in einem Intervall von 5° bis 75°, vorzugsweise von 8° bis 35°. Die einzelnen Neigungswinkel werden im Allgemeinen wie folgt eingestellt. Der Neigungswinkel α aus dem Bereich von 20° bis 90° und der Neigungswinkel β aus dem Bereich von 15° bis 85°.

Zwischen dem horizontalen Innenbereich 31 beim Trägerkörper 21 und 41 beim Trägerkörper 22 einerseits und dem konischen Bereich 32 bzw. 42 ist zusätzlich jeweils ein zylindrischer Bereich 38 bzw. 48 gebildet. Die zylindrischen Bereiche 38 und 48 haben einen deutlich geringeren Abstand oder Toleranz a zueinander, beispielsweise um die 0,1 mm, als die beiden konischen Bereiche 32 und 42, die um einen Abstand oder eine Toleranz b von beispielsweise 0,5 mm beabstandet sind, und dienen somit als radiale Spielbegrenzung oder auch zur radialen Fixierung.

Axial zur Drehachse 5 werden die beiden Trägerkörper 21 und 22 vorzugsweise durch Spann- oder Klemmkräfte kraftschlüssig gehalten. Dies ist im aufgespannten Zustand anhand FIG 9 zu erkennen. Das freie Ende der Drehwelle 52, das aus der Hülse 51 herausragt, ist durch die zentralen Öffnungen 11 und 12 der beiden übereinander und ineinander gelegten Trägerkörper 21 und 22 geführt und die beiden Trägerkörper 21 und 22 sind axial durch zwei an entgegengesetzten Seiten auf den flachen Innenbereichen 31 und 32 anliegenden Spannmuttern 53 bzw. 54 an der Drehwelle 52 gehalten und drehfest fixiert. Zusätzlich könnten natürlich auch axiale Formschlusselemente oder eine Drehung zueinander verhindernde Formschlusselemente vorgesehen sein. FIG 9 zeigt beispielhaft das Halten der Maschine zum Bearbeiten einer oben liegenden Fläche oder Werkstückfläche. Meist wird die Maschine aber umgekehrt gehalten, so dass das Werkzeug 1 nach unten zeigt, also in etwa so, dass FIG 9 einfach um 180° gedreht wird, zum Bearbeiten einer unten liegenden Fläche.

Die Erfindung beschränkt sich nicht auf das dargestellte Ausführungsbeispiel. Weiterhin denkbar sind Ausführungen, bei denen die Schleif- oder Polierbereiche der Trägerkörper aneinander angrenzen, die gleiche Neigung und/oder die gleichen abrasiven Eigenschaften aufweisen. Ebenso ist es möglich an einen Trägerkörper mehrere Schleif- oder Polierbereiche mit gleichen oder unterschiedlichen Neigungen vorzusehen und solche Trägerkörper miteinander zu kombinieren.

Die Erfindung ermöglicht somit einen modularen Werkzeugaufbau, so dass das Werkzeug je nach Verwendungszweck individuell zusammengestellt werden kann.

### Bezugszeichenliste

- 1: Schleif- und/oder Polierwerkzeug
- 2: Trägerstruktur
- 3, 4: Radialbereich
- 5: Drehachse
- 6, 7: Schleif- oder Polierbereich
- 8, 9: Schleif- oder Polierelement
- 11, 12: Öffnung
- 21, 22: Trägerkörper
- 25, 26: Öffnung
- 31: Ringbereich
- 32: konischer Bereich
- 33: Trägerbereich
- 34: flacher Ringbereich
- 38: zylindrischer Bereich
- 41: Ringbereich
- 42, 43, 45: konischer Bereich
- 44: Trägerbereich
- 46: Ringbereich
- 47: zylindrische Wand
- 48: zylindrischer Bereich
- 50: Winkelschleifer
- 51: Hülse
- 52: Drehwelle
- 53, 54: Spannmutter
- D, d, d', d": Durchmesser
- R: radiale Richtung
- α: Winkel
- β: Winkel
- a, b: Abstand

## Patentansprüche

1. Schleif- und/oder Polierwerkzeug (1),
a) das eine Trägerstruktur (2) aufweist,
b) wobei zumindest an einer Seite der Trägerstruktur (2) in wenigstens zwei unterschiedlichen konzentrisch zu einer Drehachse (5) des Schleif- und/oder Polierwerkzeugs (1) angeordneten Radialbereichen (3, 4) der Trägerstruktur (2) jeweils wenigstens ein Schleif- oder Polierbereich (6, 7) angeordnet ist,
c) wobei die Trägerstruktur (2) wenigstens zwei separate oder getrennt hergestellte Trägerkörper (21, 22) umfasst,
d) wobei jeder Trägerkörper (21, 22) jeweils wenigstens einen der Radialbereiche (3, 4) aufweist, in dem jeweils wenigstens einer der Schleif- oder Polierbereiche (6, 7) angeordnet ist.
e) wobei die wenigstens zwei Trägerkörper (21, 22) der Trägerstruktur (2) miteinander lösbar verbunden sind,
f) wobei die mindestens zwei Trägerkörper (21, 22) je eine Öffnung (11, 12) konzentrisch zur Drehachse (5) aufweisen, wobei die aus den Trägerkörpern (21, 22) zusammengesetzte Trägerstruktur (2) nach Ein- oder Durchführen einer Drehwelle (52) in bzw. durch diese Öffnungen (11, 12) an einer Werkzeugmaschine befestigt oder befestigbar ist, insbesondere mittels gesonderter Spannmittel (53, 54),
g) wobei wenigstens zwei Trägerkörper (21, 22) in radialer Richtung zur Drehachse (5) zueinander unterschiedliche radiale Abmessungen aufweisen und wenigstens ein radial äußerer Radialbereich (4) auf einem radial größeren Trägerkörper (22) angebracht ist und wenigstens ein radial innerer Radialbereich (3) auf einem radial kleineren Trägerkörper (21) angebracht ist,
**dadurch gekennzeichnet, dass**
h) die wenigstens zwei Trägerkörper (21, 22) ineinander greifend angeordnet und zumindest in einer Richtung, insbesondere radialer Richtung, formschlüssig miteinander verbindbar oder verbunden sind,
i) der wenigstens eine Schleif- oder Polierbereich (6) wenigstens eines ersten Trägerkörpers (21) eine andere Neigung zur Drehachse aufweist als der wenigstens eine Schleif- oder Polierbereich (7) wenigstens eines zweiten Trägerkörpers (22) und
j) in wenigstens zwei Radialbereichen (3, 4) mehrere in Umfangsrichtung um die Drehachse (5) hintereinander angeordnete Schleif- oder Polierbereiche (6, 7) vorgesehen sind, die jeweils durch einzelne Schleif- oder Polierelemente (8, 9) gebildet sind, wobei die Schleif- oder Polierelemente (8, 9) sich überlappend angeordnet sind und lamellenförmig und/oder rechteckig oder trapezförmig ausgebildet sind.

2. Schleif- und/oder Polierwerkzeug (1) nach Anspruch 1, bei dem wenigstens zwei Trägerkörper (21, 22) der Trägerstruktur (2) im montierten Zustand aneinander anliegen, insbesondere in radialer Richtung, und/oder formschlüssig aneinander gelagert sind oder unter einem Abstand (a, b) oder einer Spielbegrenzung voneinander zumindest in radialer Richtung angeordnet sind.

3. Schleif- und/oder Polierwerkzeug (1) nach einem der vorhergehenden Ansprüche, bei dem ein Radialbereich (3, 4) mindestens eines Trägerkörpers (21, 22) in einem radial äußeren Randbereich des Trägerkörpers (21, 22) liegt.

4. Schleif- und/oder Polierwerkzeug (1) nach einem der vorhergehenden Ansprüche, bei dem der wenigstens eine Schleif- oder Polierbereich (6) in wenigstens einem ersten Radialbereich (3) andere abrasive Eigenschaften aufweist als der wenigstes eine Schleif- oder Polierbereich (7) in wenigstens einem zweiten Radialbereich (3).

5. Schleif- und/oder Polierwerkzeug (1) nach einem der vorhergehenden Ansprüche, bei dem die Neigung oder ein Anstell- oder Neigungswinkel (α) wenigstens eines radial weiter innen oder näher zur Drehachse liegenden Schleif- oder Polierbereichs (6) größer ist als die Neigung oder ein Neigungswinkel (β) eines radial weiter außen oder weiter von der Drehachse entfernt liegenden Schleif- oder Polierbereichs (7).

6. Schleif- und/oder Polierwerkzeug (1) nach einem der Ansprüche 1 bis 4, bei dem die Neigung oder ein Neigungswinkel (α) wenigstens eines radial weiter innen oder näher zur Drehachse liegenden Schleif- oder Polierbereichs (6) kleiner ist als die Neigung oder ein Neigungswinkel (β) eines radial weiter außen oder weiter von der Drehachse entfernt liegenden Schleif- oder Polierbereichs (7).

7. Schleif- und/oder Polierwerkzeug (1) nach Anspruch 5 oder Anspruch 6, bei dem eine Differenz zwischen dem Neigungswinkel (α) wenigstens eines radial weiter innen oder näher zur Drehachse liegenden Schleif- oder Polierbereichs (6) und dem Neigungswinkel (β) eines radial weiter außen oder weiter von der Drehachse entfernt liegenden Schleif- oder Polierbereichs (7) in einem Bereich von 5° bis 75°, vorzugsweise von 8° bis 35°, liegt.

8. Schleif- und/oder Polierwerkzeug nach einem der vorhergehenden Ansprüche, bei dem jedes Schleif- oder Polierelement (8, 9) ein Trägerelement aufweist, wobei auf einer Seite des Trägerelements Abrasivmaterial (10) angeordnet ist oder in das Trägerelement Abrasivmaterial (10) eingebettet ist.

9. Schleif- und/oder Polierwerkzeug nach einem der vorhergehenden Ansprüche, bei dem die Anzahl der Schleif- oder Polierbereiche oder -elemente (8, 9) in den verschiedenen Radialbereichen (6, 7) unterschiedlich ist, insbesondere in einem radial weiter innen liegenden Radialbereich (3) kleiner oder größer ist als in einem radial weiter außen liegenden Radialbereich (4).

10. Schleif- und/oder Polierwerkzeug nach einem der vorhergehenden Ansprüche, bei dem die Schleif- oder Polierbereiche (6, 7) in einem Radialschnitt oder in radialer Richtung wenigstens teilweise im Wesentlichen linear verlaufen oder eine Hüllkurve der einander überlappenden Schleif- oder Polierelemente (8, 9) in einem Radialschnitt oder in radialer Richtung einen im wesentlichen linear verlaufenden Bereich (11, 12) aufweist, wobei vorzugsweise die Neigung oder der Neigungswinkel (α, β) jeweils im im Wesentlichen linear verlaufenden Bereich (11, 12) der Schleif- oder Polierbereiche (6, 7) oder der Hüllkurve der Schleif- oder Polierelemente (8, 9) bestimmt oder definiert sind.

11. Schleif- und/oder Polierwerkzeug nach einem der vorhergehenden Ansprüche, bei dem die Schleif- oder Polierbereiche (6, 7) oder Schleif- oder Polierelemente (8, 9) radial benachbarter Radialbereiche (3, 4) unmittelbar aneinander angrenzen oder in einem vorbestimmten Abstand voneinander angeordnet sind.

12. Schleif- und/oder Polierwerkzeug nach einem der vorhergehenden Ansprüche, bei dem ein radial weiter innen liegender Radialbereich (3) sich in radiale Richtung (R) weiter erstreckt als ein radial weiter außen liegender Radialbereich (4).

13. Schleif- und/oder Polierwerkzeug nach einem der vorhergehenden Ansprüche, bei dem die Form der Trägerstruktur (2) im Radialschnitt so gewählt ist, dass sich eine gewünschte Hüllkurve der Schleif- oder Polierelemente (8, 9) ergibt, wobei die Schleif- oder Polierelemente (8, 9) über ihre Erstreckung eine konstante Dicke aufweisen, oder bei dem die Trägerstruktur in wenigstens einem der Radialbereiche (3) dieselbe Neigung zur Drehachse (5) aufweist wie der wenigstens eine Schleif- oder Polierbereich (6) in diesem Radialbereich (3).

14. Schleif- und/oder Polierwerkzeug nach einem der vorhergehenden Ansprüche, bei dem bei einer vorgegebenen, insbesondere flachen, Form der Trägerstruktur (2) die Schleif- oder Polierelemente (8, 9) im Radialschnitt so gewählt sind, dass sich eine gewünschte Hüllkurve der Schleif- oder Polierelemente (8, 9) ergibt, oder zwischen einer der Trägerstruktur zugewandten Fläche und einer Schleif- oder Polierfläche (6) der Schleif- oder Polierelemente (8, 9) eine Neigung vorgesehen ist, aus der sich die in dem zugehörigen Radialbereich (3) vorgesehene Neigung des wenigstens einen Schleif- oder Polierbereichs (6) zur Drehachse (5) ergibt und die insbesondere bei einer flachen, senkrecht zur Drehachse gerichteten Trägerstruktur gleich der Neigung des wenigstens einen Schleif- oder Polierbereichs (6) zur Drehachse (5) ist.

## Claims

1. Sanding and/or polishing tool (1),
a) which has a support structure (2),
b) wherein in each case at least one sanding or polishing region (6, 7) is arranged at least on one side of the support structure (2) in at least two different radial regions (3, 4) of the support structure (2) that are arranged concentrically with a rotation axis (5) of the sanding and/or polishing tool (1),
c) wherein the support structure (2) comprises at least two separate or separately produced support bodies (21, 22),
d) wherein each support body (21, 22) has in each case at least one of the radial regions (3, 4), in which in each case at least one of the sanding or polishing regions (6, 7) is arranged,
e) wherein the at least two support bodies (21, 22) of the support structure (2) are connected detachably together,
f) wherein the at least two support bodies (21, 22) each have an opening (11, 12) concentrically with the rotation axis (5), wherein the support structure (2) composed of the support bodies (21, 22) is fastened or fastenable to a power tool, in particular by means of separate clamping means (53, 54), after a rotary shaft (52) has been inserted into or through these openings (11, 12),
g) wherein at least two support bodies (21, 22) have different radial dimensions from one another in the radial direction with respect to the rotation axis (5), and at least one radially outer radial region (4) is attached to a radially larger support body (22) and at least one radially inner radial region (3) is attached to a radially smaller support body (21),
**characterized in that**
h) the at least two support bodies (21, 22) are arranged in a manner engaging in one another and are connectable or connected together in a form-fitting manner at least in one direction, in particular a radial direction,
i) the at least one sanding or polishing region (6) of at least one first support body (21) has a different inclination to the rotation axis than the at least one sanding or polishing region (7) of at least one second support body (22), and
j) a plurality of sanding or polishing regions (6, 7) that are arranged in succession in the circumferential direction around the rotation axis (5) are provided in at least two radial regions (3, 4), said sanding or polishing regions (6, 7) being formed in each case by individual sanding or polishing elements (8, 9), wherein the sanding or polishing elements (8, 9) are arranged in an overlapping manner and are formed in a lamellar and/or rectangular or trapezoidal manner.

2. Sanding and/or polishing tool (1) according to Claim 1, in which at least two support bodies (21, 22) of the support structure (2) rest against one another in the mounted state, in particular in the radial direction, and/or are mounted in a form-fitting manner on one another or are arranged at a distance (a, b) from or with limited play with respect to one another at least in the radial direction.

3. Sanding and/or polishing tool (1) according to either of the preceding claims, in which a radial region (3, 4) of at least one support body (21, 22) is located in a radially outer peripheral region of the support body (21, 22).

4. Sanding and/or polishing tool (1) according to one of the preceding claims, in which the at least one sanding or polishing region (6) has different abrasive properties in at least one first radial region (3) from the at least one sanding or polishing region (7) in at least one second radial region (3).

5. Sanding and/or polishing tool (1) according to one of the preceding claims, in which the inclination or a setting angle or inclination angle (α) of at least one sanding or polishing region (6) located radially further in or closer to the rotation axis is greater than the inclination or an inclination angle (β) of a sanding or polishing region (7) located radially further out or further away from the rotation axis.

6. Sanding and/or polishing tool (1) according to one of Claims 1 to 4, in which the inclination or an inclination angle (α) of at least one sanding or polishing region (6) located radially further in or closer to the rotation axis is smaller than the inclination or an inclination angle (β) of a sanding or polishing region (7) located radially further out or further away from the rotation axis.

7. Sanding and/or polishing tool (1) according to Claim 5 or Claim 6, in which a difference between the inclination angle (α) of at least one sanding or polishing region (6) located radially further in or closer to the rotation axis and the inclination angle (β) of a sanding or polishing region (7) located radially further out or further away from the rotation axis lies in a range of from 5° to 75°, preferably from 8° to 35°.

8. Sanding and/or polishing tool according to one of the preceding claims, in which each sanding or polishing element (8, 9) has a support element, wherein abrasive material (10) is arranged on one side of the support element or abrasive material (10) is embedded in the support element.

9. Sanding and/or polishing tool according to one of the preceding claims, in which the number of sanding or polishing regions or elements (8, 9) in the different radial regions (6, 7) is different, and in particular is smaller or larger in a radial region (3) located radially further in than in a radial region (4) located radially further out.

10. Sanding and/or polishing tool according to one of the preceding claims, in which the sanding or polishing regions (6, 7) extend at least partially in a substantially linear manner in a radial section or in the radial direction or an envelope curve of the mutually overlapping sanding or polishing elements (8, 9) has a region (11, 12) that extends in a substantially linear manner in a radial section or in the radial direction, wherein preferably the inclination or the inclination angle (α, β) is determined or defined in each case in the region (11, 12) of the sanding or polishing regions (6, 7) that extends in a substantially linear manner or in the envelope curve of the sanding or polishing elements (8, 9).

11. Sanding and/or polishing tool according to one of the preceding claims, in which the sanding or polishing regions (6, 7) or sanding or polishing elements (8, 9) of radially adjacent radial regions (3, 4) directly adjoin one another or are arranged at a predetermined distance from one another.

12. Sanding and/or polishing tool according to one of the preceding claims, in which a radial region (3) located radially further in extends further in the radial direction (R) than a radial region (4) located radially further out.

13. Sanding and/or polishing tool according to one of the preceding claims, in which the form of the support structure (2) is selected in radial section such that a desired envelope curve of the sanding or polishing elements (8, 9) results, wherein the sanding or polishing elements (8, 9) have constant thickness over their extent, or in which the support structure has the same inclination to the rotation axis (5) in at least one of the radial regions (3) as the at least one sanding or polishing region (6) in this radial region (3).

14. Sanding and/or polishing tool according to one of the preceding claims, in which, in the case of a predefined, in particular flat, form of the support structure (2), the sanding or polishing elements (8, 9) are selected in radial section such that a desired envelope curve of the sanding or polishing elements (8, 9) results, or between a surface facing the support structure and a sanding or polishing surface (6) of the sanding or polishing elements (8, 9) there is provided an inclination, from which the inclination, provided in the associated radial region (3), of the at least one sanding or polishing region (6) to the rotation axis (5) results, and which is equal to the inclination of the at least one sanding or polishing region (6) to the rotation axis (5) in particular in the case of a flat support structure directed perpendicularly to the rotation axis.

## Revendications

1. Outil de rectification et/ou de polissage (1),
a) qui comprend une structure porteuse (2),
b) au moins une zone de rectification ou de polissage (6, 7) étant disposée de chaque côté de la structure porteuse (2) sur au moins deux zones radiales (3, 4) différentes disposées de manière concentrique par rapport à un axe de rotation (5) de l'outil de rectification et/ou de polissage (1),
c) la structure porteuse (2) comprenant au moins deux éléments porteurs (21, 22) séparés,
d) chaque élément porteur (21, 22) comprenant au moins une des zones radiales (3, 4), dans laquelle se trouve au moins une des zones de rectification ou de polissage (6, 7),
e) les au moins deux éléments porteurs (21, 22) de la structure porteuse (2) étant reliés de manière amovible entre eux,
f) les au moins deux éléments porteurs (21, 22) comprenant chacun une ouverture (11, 12) concentrique par rapport à l'axe de rotation (5), la structure porteuse (2) constituée des éléments porteurs (21, 22) étant fixée ou pouvant être fixée à une machine-outil après insertion ou passage d'un arbre rotatif (52) dans ou à travers ces ouvertures (11, 12), plus particulièrement à l'aide de dispositifs de serrage séparés (53, 54),
g) au moins deux éléments porteurs (21, 22) présentant des dimensions radiales différentes entre elles dans la direction radiale vers l'axe de rotation (5), au moins une zone radiale externe (4) se trouvant sur un élément porteur (22) radialement plus gros et au moins une zone radiale interne (3) se trouvant sur un élément porteur (21) radialement plus petit,
**caractérisé en ce que**
h) les au moins deux éléments porteurs (21, 22) s'emboîtent et peuvent être reliés ou sont reliés entre eux avec une complémentarité de forme au moins dans une direction, plus particulièrement une direction radiale,
i) l'au moins une zone de rectification ou de polissage (6) d'au moins un premier élément porteur (21) présente, par rapport à l'axe de rotation, une inclinaison différente de celle de l'au moins une zone de rectification ou de polissage (7) d'au moins un deuxième élément porteur (22), et
j) dans au moins deux zones radiales (3, 4), sont prévues plusieurs zones de rectification ou de polissage (6, 7) disposée les unes derrière les autres dans la direction périphérique autour de l'axe de rotation (5), ces zones étant constituées de différents éléments de rectification ou de polissage (8, 9), les éléments de rectification ou de polissage (8, 9) étant disposés de manière superposée et étant conçus sous la forme de lamelles et/ou sous une forme rectangulaire ou trapézoïdale.

2. Outil de rectification et/ou de polissage (1) selon la revendication 1, dans lequel au moins deux éléments porteurs (21, 22) de la structure porteuse (2) s'appuient l'un contre l'autre dans l'état monté, plus particulièrement dans la direction radiale, et/ou sont logés l'un contre l'autre avec une complémentarité de forme ou sont disposés avec une distance (a, b) ou une limitation de jeu entre eux au moins dans la direction radiale.

3. Outil de rectification et/ou de polissage (1) selon l'une des revendications précédentes, dans lequel une zone radiale (3, 4) d'au moins un élément porteur (21, 22) se trouve dans une zone radiale externe de l'élément porteur (21, 22).

4. Outil de rectification et/ou de polissage (1) selon l'une des revendications précédentes, dans lequel au moins une zone de rectification ou de polissage (6) présente, dans une première zone radiale (3), des propriétés abrasives différentes de celles de l'au moins une zone de rectification ou de polissage (7) dans au moins une deuxième zone radiale (3).

5. Outil de rectification et/ou de polissage (1) selon l'une des revendications précédentes, dans lequel l'inclinaison ou un angle d'incidence ou d'inclinaison (α) d'au moins une zone de rectification ou de polissage (6) située radialement plus loin vers l'intérieur ou plus près de l'axe de rotation est supérieur à l'inclinaison ou un angle d'inclinaison (β) d'une zone de rectification ou de polissage (7) située radialement plus loin vers l'extérieur ou plus éloignée de l'axe de rotation.

6. Outil de rectification et/ou de polissage (1) selon l'une des revendications 1 à 4, dans lequel l'inclinaison ou un angle d'inclinaison (α) d'au moins une zone de rectification ou de polissage (6) située radialement plus loin vers l'intérieur ou plus près de l'axe de rotation est inférieur à l'inclinaison ou un angle d'inclinaison (β) d'une zone de rectification ou de polissage (7) située radialement plus loin vers l'extérieur ou plus éloignée de l'axe de rotation.

7. Outil de rectification et/ou de polissage (1) selon la revendication 5 ou la revendication 6, dans lequel une différence entre l'angle d'inclinaison (α) d'au moins une zone de rectification ou de polissage (6) située radialement plus loin vers l'intérieur ou plus près de l'axe de rotation et l'angle d'inclinaison (β) d'une zone de rectification ou de polissage (7) située radialement plus loin vers l'extérieur ou plus éloignée de l'axe de rotation est de l'ordre de 5° à 75°, de préférence de 8° à 35°.

8. Outil de rectification et/ou de polissage (1) selon l'une des revendications précédentes, dans lequel chaque élément de rectification ou de polissage (8, 9) comprend un élément porteur, du matériau abrasif (10) étant situé sur un côté de l'élément porteur ou du matériau abrasif (10) étant incorporé dans l'élément porteur.

9. Outil de rectification et/ou de polissage (1) selon l'une des revendications précédentes, dans lequel le nombre de zones ou d'éléments de rectification ou de polissage (8, 9) dans les différentes zones radiales (6, 7) est différent, plus particulièrement il est inférieur ou supérieur, dans une zone radiale (3) située radialement plus loin vers l'intérieur que dans une zone radiale (4) située radialement plus loin vers l'extérieur.

10. Outil de rectification et/ou de polissage (1) selon l'une des revendications précédentes, dans lequel les zones de rectification ou de polissage (6, 7) sont au moins partiellement et globalement linéaires en coupe radiale ou dans la direction radiale ou bien une courbe enveloppe des éléments de rectification ou de polissage (8, 9) superposés présente, en coupe radiale ou dans la direction radiale, une zone (11, 12) globalement linéaire, l'inclinaison ou l'angle d'inclinaison (α, β) est déterminé ou défini dans la zone (11, 12) globalement linéaire des zones de rectification ou de polissage (6, 7) ou dans la courbe enveloppe des éléments de rectification ou de polissage (8, 9).

11. Outil de rectification et/ou de polissage (1) selon l'une des revendications précédentes, dans lequel les zones de rectification ou de polissage (6, 7) ou les éléments de rectification ou de polissage (8, 9) de zones radiales (3, 4) voisines sont directement adjacents entre eux ou disposés à une distance prédéterminée entre eux.

12. Outil de rectification et/ou de polissage (1) selon l'une des revendications précédentes, dans lequel une zone radiale (3) située radialement plus loin vers l'intérieur s'étend plus loin dans la direction radiale (R) qu'une zone radiale (4) située radialement plus loin vers l'extérieur.

13. Outil de rectification et/ou de polissage (1) selon l'une des revendications précédentes, dans lequel la forme de la structure porteuse (2) en coupe radiale est choisie de telle sorte qu'une courbe enveloppe souhaitée des éléments de rectification ou de polissage (8, 9) soit obtenue, les éléments de rectification ou de polissage (8, 9) présentant, sur toute leur extension, une épaisseur constante, ou dans lequel la structure porteur présente, dans au moins une des zones radiales (3), la même inclinaison par rapport à l'axe de rotation (5) que l'au moins une zone de rectification ou de polissage (6) dans cette zone radiale (3).

14. Outil de rectification et/ou de polissage (1) selon l'une des revendications précédentes, dans lequel, dans le cas d'une forme prédéterminée, plus particulièrement plate, de la structure porteuse (2), les éléments de rectification ou de polissage (8, 9) en coupe radiale sont choisis de telle sorte qu'une courbe enveloppe souhaitée des éléments de rectification ou de polissage (8, 9) soit obtenue, ou bien, entre une surface orientée vers la structure porteuse et une surface de rectification ou de polissage (6) des éléments de rectification ou de polissage (8, 9), une inclinaison est prévue, à partir de laquelle est obtenue l'inclinaison prévue, dans la zone radiale (3) correspondante, de l'au moins une zone de rectification ou de polissage (6) par rapport à l'axe de rotation et qui, lorsque la structure porteuse est plate et orientée perpendiculairement par rapport à l'axe de rotation, est égale à l'inclinaison de l'au moins une zone de rectification ou de polissage (6) par rapport à l'axe de rotation (5).
